# FASCICULE DE BREVET EUROPEEN

(11) **EP 3 346 086 B1**
(45) Date de publication et mention de la délivrance du brevet: **07.06.2023**
(21) Numéro de dépôt: 18150833.4
(22) Date de dépôt: 09.01.2018
(51) Int. Cl.: E06B 9/08, B42D 15/00

(54) **PROCÉDÉ DE GÉNÉRATION D'UNE NOTICE D'ASSEMBLAGE ET D'INSTALLATION D'UN OBJET TEL QU'UN DISPOSITIF D'OCCULTATION D'UNE OUVERTURE DANS UN BATI, ET FICHIER DE PAGES ÉLECTRONIQUES**
VERFAHREN ZUR ERZEUGUNG EINE MONTAGE- UND INSTALLATIONSANLEITUNG FÜR EINEN GEGENSTAND, WIE EINE VERDUNKELUNGSVORRICHTUNG EINER ÖFFNUNG IN EINEM GEBÄUDE, UND FILE MIT ELEKTRONISCHEN SEITEN
METHOD FOR GENERATING INSTRUCTIONS FOR ASSEMBLING AND INSTALLING AN OBJECT SUCH AS A DEVICE FOR CONCEALING AN OPENING IN A FRAME, AND FILE WITH ELECTRONIC PAGES

(30) Priorité: 09.01.2017 FR 1750183
(43) Date de publication de la demande: 11.07.2018
(73) Titulaire: Jouvence, 62136 Lestrem (FR)
(72) Inventeur: PEYRELONGUE, Vincent, 59700 Marcq-en-Baroeul (FR)
(74) Mandataire: Hirsch & Partners

(56) Documents cités:
- DE-A1-102005 015 809
- DE-A1-102011 084 694
- US-A1- 2008 006 375
- Gefradis: "Notice de montage - Volet roulant de rénovation", , 21 May 2016 (2016-05-21), XP055770320, Retrieved from the Internet: URL:https://www.gefradis.fr/infos/98-poser -son-volet-roulant-soi-meme [retrieved on 2021-01-29]

## Description

La présente invention concerne un procédé de génération d'une notice d'assemblage et/ou d'installation d'un objet tel qu'un dispositif d'occultation d'une ouverture dans un bâti. Elle trouve notamment une application à l'assemblage et à l'installation d'un dispositif de type volet, par exemple un volet roulant, ou encore moustiquaire.

Dans la présente description, on désignera indifféremment un dispositif de fermeture, un dispositif d'occultation, et un dispositif d'obscurcissement par l'expression dispositif d'occultation.

Les dispositifs d'occultation, par exemple de type volet, en particulier de type volet roulant, ou de type moustiquaire, sont très répandus, qu'il s'agisse de dispositifs à manivelle, à sangle, ou motorisés. Un tel dispositif comprend plusieurs composants, notamment un tube formant axe, autour duquel est enroulé un tablier.

Dans le cas particulier d'un volet roulant, le plus souvent, le tablier comprend une pluralité de lames solidaires deux à deux. Chaque lame est ainsi reliée à deux autres lames, à l'exception de la lame initiale qui est reliée directement au tube par des moyens d'accroche, et de la lame finale reliée à une seule autre lame.

Dans le cas particulier d'une moustiquaire, le tablier est généralement formé d'un filet souple en textile synthétique.

Le tube et le tablier sont logés dans un coffre ou un boîtier, généralement de forme d'ensemble sensiblement parallélépipédique. Ce coffre est fermé en ses deux extrémités latérales par des joues de fermeture, le tube étant relié à au moins l'une des joues par un embout de liaison. Dans le cas particulier d'un volet roulant à tablier à lames, au moins un flasque de guidage, également relié à l'une des joues, par exemple par vissage, permet de guider l'enroulement et le déroulement du tablier autour du tube. Le coffre est destiné à venir s'insérer au sommet d'une ouverture, entre deux parois latérales de cette ouverture.

Une manoeuvre peut être prévue, notamment dans le cas d'un volet roulant. Une telle manoeuvre est en principe disposée à proximité d'une des deux extrémités du coffre. Cette manoeuvre permet d'entraîner le tube en rotation dans un sens ou dans l'autre, pour obtenir le déroulement du tablier et ainsi la fermeture ou l'occultation de l'ouverture concernée, ou l'enroulement de ce tablier et ainsi la réouverture.

L'assemblage et l'installation du dispositif, généralement livré à l'utilisateur non assemblé ou partiellement assemblé, est un processus relativement lent et compliqué.

En effet, lors de la fabrication, les différents éléments qui composent le dispositif d'occultation, dont les parois du coffre, le tube et le tablier, sont conçus avec des dimensions spécifiques. C'est le cas notamment pour la longueur du tube, du, et des parois du coffre.

Toutefois, lors de l'installation du dispositif au niveau d'une ouverture dans un bâti, il peut être nécessaire d'ajuster les dimensions de ces éléments du dispositif d'occultation à la configuration précise de l'endroit où se trouve l'ouverture et aux dimensions de l'ouverture elle-même.

Ainsi, à titre d'exemple, lors de l'installation d'un volet roulant ou encore d'une moustiquaire au niveau d'un ouvrant, tel qu'une fenêtre, dans une maison, si l'ouverture de fenêtre est réalisée en profondeur dans une paroi de la maison, il est nécessaire de s'assurer que le coffre puisse s'insérer entre les deux parois latérales de l'ouverture. La longueur du coffre doit donc être théoriquement inférieure ou égale à la largeur de l'ouverture.

Par ailleurs, pour assurer une bonne occultation de l'ouverture, le tablier doit présenter une largeur suffisante, théoriquement sensiblement supérieure ou égale à la largeur de l'ouverture.

Ces deux contraintes combinées conduisent donc à rechercher à obtenir un dispositif ajusté avec un coffre de longueur sensiblement égale à la largeur de l'ouverture, moins une certaine marge d'installation.

Comme indiqué plus haut, le dispositif est généralement livré non assemblé ou partiellement assemblé à un installateur. Dans le second cas, par exemple, le dispositif peut être livré préassemblé sans la manoeuvre. Dans ce second cas, le dispositif est généralement livré avec l'ensemble formé par le coffre fermé par les joues de fermeture et à l'intérieur duquel sont disposés le tablier enroulé sur le tube relié aux joues par les embouts et le ou les flasques de guidage également reliés aux joues, assemblé.

Après avoir pris les mesures de l'emplacement d'installation, l'installateur coupe le tube, le tablier et les parois du coffre à la longueur requise. Si le dispositif a été livré partiellement assemblé comme décrit précédemment, l'installateur doit préalablement le désassembler au moins partiellement, puis réaliser la ou les coupes nécessaires sur les composants du dispositif, à savoir le tube, le tablier et les parois du coffre.

Cette dernière configuration avec le dispositif livré préassemblé correspond généralement à la livraison d'un dispositif standard ajustable, destiné à un installateur non professionnel. Un tel installateur non professionnel peut par exemple se procurer le dispositif préassemblé ou en kit dans une grande surface de distribution.

Pour que cet installateur puisse mettre en oeuvre l'assemblage et l'installation du dispositif, selon le processus relativement long et compliqué évoqué plus haut, il est nécessaire de lui fournir des instructions d'assemblage et d'installation claires et concises. C'est pourquoi le dispositif est généralement livré avec une notice d'assemblage et/ou d'installation censée fournir à l'installateur les informations dont il a besoin dans un format adapté.

Généralement, de telles notices combinent des schémas et du texte, sous la forme d'une succession d'étape d'assemblage et d'installation. Pour chaque étape, un schéma représentatif de la zone de l'objet concerné par l'étape, accompagné de texte, indique l'opération à réaliser, qu'il s'agisse d'une étape d'assemblage, d'ajustement de l'un des composants du dispositif, ou d'installation. Une telle notice est par exemple divulguée dans le document Notice de montage - Volet roulant de rénovation - Société Gefradis, 21 mai 2016 [extrait le 2021-01-29]. Extrait de l'Internet <https://www.gefradis.fr/infos/98-poser-son-volet-roulant-soi-meme>. Ce document divulgue un procédé de génération d'une notice d'installation d'un volet roulant au moyen d'un ou plusieurs outils, ladite notice comprenant plusieurs supports d'affichage de type zones de pages électroniques, ledit volet roulant comprenant plusieurs composants et étant destiné à être installé dans un emplacement donné, ledit procédé comportant une étape de génération par des moyens informatiques de génération, d'une ou plusieurs représentations d'étapes d'installation du volet roulant dans l'emplacement donné, sur une ou plusieurs zones d'affichage d'étapes ordonnés, qui comprend en outre :- une deuxième étape de génération, par génération par lesdits moyens informatiques de génération, d'une représentation des outils, sur une zone d'affichage d'outils distinct des supports d'affichage d'étapes,- une troisième étape de génération, par génération par lesdits moyens informatiques de génération, d'une représentation de l'ensemble des composants non assemblés, sur une zone d'affichage de composants distinct des zones d'affichage d'étapes et d'outils,- une quatrième étape de génération, par génération par lesdits moyens informatiques de génération, d'une représentation de l'emplacement donné avec une ou plusieurs de ses dimensions, sur une zone d'affichage d'emplacement distinct des zones d'affichage d'étapes, d'outils et de composants,- une cinquième étape génération, par génération par lesdits moyens informatiques de génération, de représentation des actions à réaliser sur un ou plusieurs des composants représentés sur la zone d'affichage de composants, au moyen d'un outil représentés sur la zone d'affichage d'outils, pour ajuster une ou plusieurs des dimensions de ces un ou plusieurs composants à une ou plusieurs des dimensions de l'emplacement donné représenté sur la zone d'affichage d'emplacement.

Une telle notice peut être cependant difficile à exploiter, en particulier pour un utilisateur non professionnel, notamment en raison du fait qu'elle mélange assemblage du dispositif, mesures et ajustement de certains composants, et installation du dispositif.

Un des buts de l'invention est donc de résoudre notamment les problèmes précités. Ainsi, l'invention a notamment pour objectif de proposer un procédé de génération d'une notice, pour l'assemblage et/ou l'installation d'un objet ou dispositif tel qu'un volet roulant ou une moustiquaire, destiné à être installé au niveau d'une ouverture dans un bâti, qui soit claire et simple d'utilisation, notamment pour un utilisateur non professionnel.

L'invention concerne un procédé de génération d'une notice d'assemblage et/ou d'installation d'un objet au moyen d'un ou plusieurs outils selon la revendication 1.

Suivant certains modes de mise en oeuvre, le procédé comprend en outre une ou plusieurs des caractéristiques suivantes, prise(s) isolément ou suivant toutes les combinaisons techniquement possibles :
- les supports d'affichage d'outils, de composants, d'emplacement et d'actions, sont ordonnés de façon à être disposés avant les supports d'affichage d'étape dans la notice ;
- le support d'affichage d'outil est ordonné de façon à être disposé avant le support d'affichage de composants ;
- le support d'affichage de composants est ordonné de façon à être disposé avant le support d'affichage d'emplacement ;
- le support d'affichage d'emplacement est ordonné de façon à être disposé avant le support d'affichage d'actions ;
- le procédé comporte première étape de génération d'une représentation de l'objet assemblé, sur un support d'affichage d'objet distinct des supports d'affichage d'étapes, d'outils, de composants, d'emplacement et d'actions ;
- le support d'affichage d'objet (40) est ordonné de façon à être disposé avant le support d'affichage d'outils ;
- les supports d'affichages sont des supports physiques plans, ou des zones de tels supports, tels que des feuilles ou zones de feuille en papier, carton ou plastique, les étapes de génération des représentations comprenant l'impression, par une machine d'impression, desdites représentations sur lesdits supports physiques, ou lesdites zones de support physiques ;
- les supports d'affichage sont des pages ou zones de pages électroniques, les étapes de génération des représentations comprenant la génération, par des moyens informatiques de génération de pages ou zones de pages électroniques, desdites pages ou zones de page électroniques et leur stockage sur un moyen de stockage informatique.

Ainsi, le procédé de l'invention permet à un installateur non professionnel d'assembler et/ou d'installer rapidement et efficacement l'objet en question, quand bien même l'assemblage et/ou l'installation de cet objet nécessite l'ajustement de certains de ses composants ainsi qu'un nombre d'étapes relativement grand, en fournissant à cet installateur des vues claires et concises de ces différentes étapes

Les caractéristiques et avantages de l'invention apparaitront à la lecture de la description qui va suivre, donnée uniquement à titre d'exemple, et non limitative, en référence aux figures annexées suivantes :
- figures 1A, 1B : représentations schématiques d'un exemple de support d'affichage d'objet d'une notice, respectivement dans le cas d'un objet de type volet roulant et dans le cas d'un objet de type moustiquaire ;
- figures 2A, 2B : représentations schématiques d'un exemple de support d'affichage d'outils et d'un exemple de support d'affichage de composants d'une notice, notice respectivement dans le cas d'un objet de type volet roulant et dans le cas d'un objet de type moustiquaire ;
- figures 3A, 3B : représentations schématiques d'un exemple de support d'affichage d'actions et d'un support d'affichage d'emplacement d'une notice, respectivement dans le cas d'un objet de type volet roulant et dans le cas d'un objet de type moustiquaire ;
- figure 4 : représentation schématique d'exemples de supports d'affichage d'étapes d'une notice selon l'invention, dans le cas d'un objet de type volet roulant.

Les figures 1A, 2A, 3A et 4 illustrent l'invention dans l'exemple de l'assemblage et de l'installation d'un dispositif d'occultation de type volet roulant. Les figures 1B, 2B et 3B illustrent l'invention dans l'exemple de l'assemblage et de l'installation d'un dispositif d'occultation de type moustiquaire. Bien entendu, l'invention s'applique à d'autres exemples d'assemblage et d'installation d'objets, notamment à l'assemblage et l'installation de dispositifs d'occultation tel que des volets d'autre type que roulant.

Dans les figures décrites ci-après, lorsque des éléments identiques ou possédant la même fonction sont présents sur plusieurs figures, ils portent la même référence numérique.

Une notice d'installation comprend un certain nombre de supports d'affichage. Ces supports d'affichage peuvent être des supports physiques plans, ou des zones de tels supports, tels que des feuilles ou zones de feuille en papier, carton ou plastique. Il peut également s'agir de pages ou zones de pages électroniques, stockées sur un moyen de stockage informatique.

Tel que représenté sur les figures 1A et 1B, la notice peut contenir un premier support d'affichage 40, sur lequel est affichée une représentation 39 de l'objet 1, en l'occurrence d'un volet roulant sur la figure 1A ou d'une moustiquaire sur la figure 1B, assemblé. Ce premier support d'affichage 40 est appelé support d'affichage d'objet 40, et la représentation 39 de l'objet 1 est appelée représentation de l'objet 39.Le support d'affichage d'objet 40 est donc ici un support physique plan 40 ou une page électronique 40. Alternativement, il pourrait s'agir d'une zone d'un tel support physique plan ou d'une telle page électronique.

Tel que représenté sur les figures 2A et 2B, la notice comprend par ailleurs un deuxième support d'affichage 11 et un troisième support d'affichage 12.

Sur le deuxième support d'affichage 11 est affichée une représentation 27 des outils du ou des outils 2 à 10 nécessaires à l'assemblage et/ou à l'installation de l'objet 1 (les outils 8 et 9 ne sont pas nécessaires à l'assemblage de l'objet 1 de type moustiquaire, de sorte qu'ils ne sont pas représentés dans la représentation 27 de la figure 2B). Ce deuxième support d'affichage 11 est appelé support d'affichage d'outils 11, et la représentation 27 des outils 2 à 10 est appelée représentation des outils 27.

Sur le troisième support d'affichage 12 est affichée une représentation 28 de l'ensemble des composants de l'objet 1 non assemblés. Ce troisième support d'affichage 12 est appelé support d'affichage de composants 12, et la représentation 28 des composants est appelée représentation des composants 28.

Comme indiqué ci-dessus, l'objet 1 à assembler et/ou à installer comprend en effet un certain nombre de composants.

Tel que représenté sur la figure 2A dans la représentation des composants 28, dans l'exemple du volet roulant, l'objet comprend notamment un tube 18 autour duquel s'enroule un tablier 24 accroché au tube 18 par des moyens d'accroche 22. Deux embouts-flasques 19, 20 sont positionnés aux extrémités respectives du tube 18 pour d'une part assurer les liaisons respectives avec deux joues de fermeture 21, et d'autre part assurer le maintien transversal des lames du tablier 24. L'ensemble est logé dans un coffre 23, 25, fermé en ses deux extrémités respectives par les deux joues de fermeture 21.

Tel que représenté sur la figure 2B dans la représentation des composants 28, dans l'exemple d'une moustiquaire, l'objet comprend notamment un tube (non visible) autour duquel s'enroule un tablier 24 accroché au tube. Deux embouts 19 (dont un seul est visible) sont positionnés aux extrémités respectives du tube pour assurer les liaisons respectives avec deux joues de fermeture 21 ou embouts de coffre 21. L'ensemble est logé dans un coffre 23, 25, fermé en ses deux extrémités respectives par les deux joues de fermeture ou embouts de coffre 21. Par ailleurs, 2 glissières 50 sont disposées latéralement pour permettre le bon déroulement du tablier 24. Enfin, en bas du tablier 24 est disposée une barre transversale qui rigidifie l'extrémité basse du tablier 24 et facilite également le bon déroulement de ce tablier 24.

Dans l'exemple des figures 2A et 2B, le support d'affichage d'outils 11 et le support d'affichage de composants 12 sont deux zones 11 et 12 d'un même support physique plan 41 ou d'une même page électronique 41. Alternativement, il pourrait s'agir de supports physiques différents ou de pages électroniques différentes.

Tel que représenté, le support d'affichage d'outils 11 et le support d'affichage de composants 12 sont distincts l'un de l'autre. Ils sont également chacun distinct du support d'affichage d'objet 40 représenté sur la figure 1.

Par ailleurs, le support d'affichage d'outils 11 est ordonné dans la notice avant le support d'affichage de composants 12, et le support d'affichage d'objet 40 illustré sur la figure 1 est ordonné dans la notice avant le support d'affichage d'outils 11.

Tel que représenté sur les figures 3A et 3B, la notice comprend par ailleurs un quatrième support d'affichage 13 et un cinquième support d'affichage 14.

Sur le quatrième support d'affichage 13 est affichée une première représentation 29 d'un emplacement déterminé 26 en lequel l'objet est destiné à être installé, et une deuxième représentation 43 de l'emplacement 26, avec sur chacune de ces représentations 29, 43 une dimension de l'emplacement 26. Cet emplacement 26 correspond, dans l'exemple illustré, à une ouverture 26 dans un bâti.

Dans l'exemple de la figure 3A, l'objet concerné étant un volet roulabnt, une représentation schématique 44 de l'objet assemblé est également affichée sur ce quatrième support d'affichage, ainsi que des représentations 45, 46 d'indications de mesures à réaliser sur l'emplacement 26.

Ce quatrième support d'affichage 13 est appelé support d'affichage d'emplacement 13, et les représentations 29, 43 de l'emplacement 26 sont appelées représentations de l'emplacement 29, 43.

Sur le cinquième support d'affichage 14 est affichée une représentation 30 des actions à réaliser sur certains des composants 19 à 25, 50, 51 de l'objet tels que représentés sur le support d'affichage de composant 12, au moyen de certains des outils 2 à 10 tels que représentés sur le support d'affichage d'outils 11. Ces actions ont pour but d'ajuster certaines dimensions de certains des composants 19 à 25, 50, 51 de l'objet aux dimensions de l'emplacement 26 tel que représenté sur support d'affichage d'emplacement 13.

Ce cinquième support d'affichage 13 est appelé support d'affichage d'actions 13, et la représentation 30 des actions à réaliser est appelée représentation des actions 30.

Dans l'exemple des figures 3A et 3B, le support d'affichage d'emplacement 13 et le support d'affichage d'actions 14 sont deux zones 13 et 13 d'un même support physique plan 42 ou d'une page électronique 42. Alternativement, il pourrait s'agir de supports physiques différents ou de pages électroniques différentes.

Tel que représenté, le support d'affichage d'emplacement 13 et le support d'affichage d'actions 14 sont distincts l'un de l'autre. Ils sont également chacun distinct du support d'affichage d'objet 40 représenté sur les figures 1A, 1B, et des supports d'affichage d'outils 11 et de composants 12 représentés sur les figures 2A, 2B.

Par ailleurs, le support d'affichage d'emplacement 13 est ordonné dans la notice avant le support d'affichage d'actions 14, et après le support d'affichage de composants 12 illustré sur les figures 2A, 2B.

On prévoit d'afficher sur chacun des supports d'affichage d'outils 11, de composants 12, d'emplacement 13 et d'actions 14, un symbole 35 à 38 caractéristique de la représentation 27 à 30 affichée sur le support d'affichage 11 à 14 correspondant.

Ainsi, sur le support d'affichage d'outils 11 est affiché le symbole 35 caractéristique de la représentation d'outils 27, sur le support d'affichage de composants 12 est affiché le symbole 36 caractéristique de la représentation de composants 28, sur le support d'affichage d'emplacement 13 est affiché le symbole 37 caractéristique de la représentation d'emplacement 29, 43 et des mesures de dimensions à réaliser, et sur le support d'affichage d'actions 14 est affiché le symbole 38 caractéristique de la représentation d'actions 30.

Chacun de ces symboles 35 à 38 caractéristique d'une des représentations 27 à 30 affichée sur l'un des supports d'affichage 11 à 14, est différent des autres symboles 35 à 38.

Tel que représenté sur la figure 4, la notice contient également des supports d'affichage 15, 16 sur lesquels sont affiché des représentation 31, 32 d'étapes d'assemblage de l'objet 1, dans le cas d'un objet de type volet roulant. De façon similaire, dans le cas d'un objet de type moustiquaire, les supports d'affichage 15, 16 permettent d'afficher des représentations 31, 32 d'étape d'assemblage de la moustiquaire.

Alternativement, ou de plus, peuvent être affichées sur ces supports d'affichage des représentations d'étape d'installation de l'objet 1 dans l'emplacement 26 de destination.

Ces supports d'affichage 15, 16 sont appelés supports d'affichage d'étapes 31, 32, et les représentations 31, 32 sont appelées représentations d'étape d'assemblage 31, 32 ou d'installation.

Dans le cas de la figure 4, la représentation d'étape 31 affichée sur le support d'affichage d'étape 15 correspond à l'assemblage du tube 18 du volet roulant, sur lequel le tablier 24 a été préalablement fixé et enroulé, avec les joues 21 par l'intermédiaire des embouts-flasques 19, 20. Par ailleurs, la représentation d'étape 32 affichée sur le support d'affichage d'étape 16 correspond à l'assemblage de l'ensemble représenté par la représentation 31 précédente dans une première partie 25 du coffre 23, 25.

Dans cet exemple de la figure 4, les supports d'affichage d'étape 15 et 16 sont deux zones 11 et 12 d'un même support physique plan 17 ou d'une même page électronique 17. Alternativement, il pourrait s'agir de supports physiques différents ou de pages électroniques différentes.

Tel que représenté, les supports d'affichage d'étape 15, 16 sont distincts l'un de l'autre. Ils sont également chacun distinct des autres supports d'affichage 11 à 14 et 40 précédemment décrits en référence aux figures 1A, 1B, 2A, 2B et 3A, 3B.

Par ailleurs, ces supports d'affichage d'étape 15, 16 sont ordonnés dans la notice, entre eux et par rapport aux autres supports d'affichage 11 à 14 et 40. Ainsi, tous ces autres supports d'affichage 11 à 14 et 40 sont ordonnés dans la notice avant les supports d'affichage d'étape 15, 16.

Lors de la génération d'une notice telle que celle illustrée sur les figures 1 à 4, chaque représentation 27 à 30 sur le support d'affichage 11 à 14 correspondant est créée au cours d'une étape de génération, pour former la notice, avec de préférence les supports d'affichage ordonnés tel qu'expliqué plus haut.

La notice peut prendre la forme d'un fichier de pages électroniques. Ce fichier peut être stocké sur des moyens de stockage et chargeable dans la mémoire d'une unité de traitement associée à une machine d'impression apte à imprimer le contenu des pages électroniques sur des supports physiques plans, ou des zones de tels supports, tels que des feuilles ou zones de feuille en papier, carton ou plastique. Alternativement, ce fichier peut être stocké sur des moyens de stockage et chargeable dans la mémoire d'une unité de traitement associée à un dispositif électronique d'affichage. Si l'unité de traitement le permet, il peut s'agir d'un même fichier pour le traitement pour la machine d'impression et le traitement pour le dispositif électronique d'affichage.

Ce fichier comprend ainsi les supports d'affichage de la notice, sous forme de pages ou de zones de pages électroniques. Lorsqu'il est chargé dans la mémoire de l'unité de traitement associée à une machine d'impression et traité par cette unité de traitement, il permet la génération de la notice par cette machine d'impression, avec les supports d'affichage de la notice sous forme de supports ou zones de supports physiques. Lorsqu'il est chargé dans la mémoire de l'unité de traitement associée à un dispositif électronique d'affichage et traité par cette unité de traitement, il permet la génération de la notice par ce dispositif électronique d'affichage, avec les supports d'affichage de la notice sous forme de pages ou zones de pages électroniques affichées sur le dispositif électronique d'affichage.

De façon avantageuse, on prévoit d'associer la notice, qu'elle soit générée sur support physique ou sur des moyens de stockage de pages électroniques, avec l'objet 1 à assembler et/ou installer, sous forme d'un kit d'assemblage et/ou d'installation. Le kit comprend alors l'objet 1 non-assemblé ou pré-assemblé et la notice, le tout dans un emballage par exemple en carton. Alternativement à la présence de la notice dans le kit, ou en complément de celle-ci, le kit peut comprendre une indication d'une adresse électronique permettant d'accéder à distance à la notice sous forme de pages électroniques, par exemple via un réseau de type internet.

La présente description est donnée à titre d'exemple et n'est pas limitative de l'invention.

En particulier, l'invention ne se limite pas à un procédé de génération d'une notice concernant l'assemblage ou l'installation d'un objet tel qu'un volet roulant ou une moustiquaire, mais s'étend notamment à d'autres dispositifs d'occultation. Egalement, dans le cas d'un volet roulant ou d'une moustiquaire, tel qu'illustré dans les figures décrites ci-dessus, l'objet 1 peut comprendre d'autres composants que les composants 19 à 25, 50 et 51 donnés à titre d'exemple.

## Revendications

1. Procédé de génération d'une notice d'assemblage et/ou d'installation d'un objet (1) au moyen d'un ou plusieurs outils (2 à 10), ladite notice comprenant plusieurs supports d'affichage (11 à 16) de type supports physiques plans, ou des zones de tels supports, tels que des feuilles ou zones de feuille en papier, carton ou plastique, ou de type pages ou zones de pages électroniques, ledit objet comprenant plusieurs composants (19 à 25, 50, 51) et étant destiné à être installé dans un emplacement donné (26), tel qu'une moustiquaire ou un volet roulant (1) destiné à être installé au niveau d'une ouverture (26) dans un bâti, ledit procédé comportant une étape de génération, par impression par une machine d'impression ou par génération par des moyens informatiques de génération, d'une ou plusieurs représentations (31, 32) d'étapes d'assemblage de l'objet (1) et/ou d'installation de l'objet (1) dans l'emplacement donné (26), sur un ou plusieurs supports d'affichage d'étapes (15, 16) ordonnés, **caractérisé en ce qu'**il comprend en outre :
- une deuxième étape de génération, par impression par ladite machine d'impression ou par génération par lesdits moyens informatiques de génération, d'une représentation des outils (27), sur un support d'affichage d'outils (11) distinct des supports d'affichage d'étapes (15, 16),
- une troisième étape de génération, par impression par ladite machine d'impression ou par génération par lesdits moyens informatiques de génération, d'une représentation de l'ensemble des composants (28) non assemblés, sur un support d'affichage de composants (12) distinct des supports d'affichage d'étapes (15, 16) et d'outils (14),
- une quatrième étape de génération, par impression par ladite machine d'impression ou par génération par lesdits moyens informatiques de génération, d'une représentation de l'emplacement donné (29, 43) avec une ou plusieurs de ses dimensions (X, Y) et sans représentation des composants (19 à 25, 50, 51) dans ladite représentation de l'emplacement donné (29, 43) sur un support d'affichage d'emplacement (13) distinct des supports d'affichage d'étapes (15, 16), d'outils (11) et de composants (12),
- une cinquième étape génération, par impression par ladite machine d'impression ou par génération par lesdits moyens informatiques de génération, de représentation, pour chaque dimension donnée (X, Y) représentée sur le support d'affichage d'emplacement (13), des actions (30) à réaliser sur un ou plusieurs des composants (19 à 25, 50, 51) représentés dans ladite représentation de l'emplacement donné sur le support d'affichage de composants (12), au moyen d'un ou plusieurs des outils (2 à 10) représentés sur le support d'affichage d'outils (11), pour ajuster une ou plusieurs des dimensions de ces un ou plusieurs composants (19 à 25, 50, 51) à ladite dimension donnée, sur un support d'affichage d'actions (14) distinct des supports d'affichage d'étapes (15, 16), d'outils (11), de composants (12) et d'emplacement (13).

2. Procédé selon la revendication 1, dans lequel chacune des deuxième, troisième, quatrième et cinquième étapes de génération de représentation comprend la génération, sur le support d'affichage (11 à 14) correspondant, d'un symbole (35 à 38) caractéristique de la représentation (27 à 30) créée sur ledit support d'affichage (11 à 14) correspondant, distinct des symboles (35 à 38) caractéristiques des représentations (27 à 30) créées sur les supports d'affichage (11 à 14) lors des autres étapes de génération de représentation.

3. Procédé selon l'une quelconque des revendications 1 et 2, dans lequel les supports d'affichage (11 à 14) d'outils, de composants, d'emplacement et d'actions, sont ordonnés de façon à être disposés avant les supports d'affichage d'étape (15, 16) dans la notice.

4. Procédé selon l'une quelconque des revendications 1 à 3, **caractérisé en ce que** le support d'affichage d'outil (11) est ordonné de façon à être disposé avant le support d'affichage de composants (12).

5. Procédé selon l'une quelconque des revendications 1 à 4, **caractérisé en ce que** le support d'affichage de composants (12) est ordonné de façon à être disposé avant le support d'affichage d'emplacement (13).

6. Procédé selon l'une quelconque des revendications 1 à 5, **caractérisé en ce que** le support d'affichage d'emplacement (13) est ordonné de façon à être disposé avant le support d'affichage d'actions (14).

7. Procédé selon l'une quelconque des revendications 1 à 6, comportant une première étape de génération, par impression par la machine d'impression ou par génération par les moyens informatiques de génération, d'une représentation de l'objet assemblé (39), sur un support d'affichage d'objet (40) distinct des supports d'affichage d'étapes (15, 16), d'outils (11), de composants (12), d'emplacement (13) et d'actions (14).

8. Procédé selon la revendication 7, **caractérisé en ce que** le support d'affichage d'objet (40) est ordonné de façon à être disposé avant le support d'affichage d'outils (11).

9. Procédé selon l'une quelconque des revendications 1 à 8, **caractérisé en ce que** les supports d'affichage (11 à 16) sont des pages ou zones de pages électroniques, stockées sur un moyen de stockage informatique.

10. Fichier de pages électroniques, stocké sur des moyens de stockage et chargeable dans la mémoire d'une unité de traitement associée à une machine d'impression apte à imprimer le contenu de pages électroniques sur des supports physiques plans, ou des zones de tels supports, tels que des feuilles ou zones de feuille en papier, carton, ou plastique, ce fichier permettant, lorsqu'il est chargé dans la mémoire de, et traité par, l'unité de traitement, la génération, par ladite machine d'impression, d'une notice par le procédé selon la revendication 9.

11. Fichier de pages électroniques, stocké sur des moyens de stockage et chargeable dans la mémoire d'une unité de traitement associée à un dispositif électronique d'affichage, apte à afficher sur un écran le contenu de pages électroniques, ce fichier permettant, lorsqu'il est chargé dans la mémoire de, et traité par, ladite unité de traitement, l'affichage sur le dispositif électronique d'affichage, d'une notice par le procédé selon la revendication 9.

## Patentansprüche

1. Verfahren zur Erstellung einer Montage- und/oder Einbauanleitung für ein Objekt (1) mittels eines oder mehrerer Werkzeuge (2 bis 10), wobei der die Anleitung mehrere Anzeigemedien (11 bis 16) vom Typ planarer physischer Medien oder Bereiche solcher Medien, wie Blätter oder Bereiche aus Papier, Karton oder Kunststoff umfasst, oder vom Typ elektronische Seite oder Seitenbereich, wobei das Objekt mehrere Komponenten (19 bis 25, 50, 51) umfasst und dazu bestimmt ist, an einem bestimmten Ort (26) installiert zu werden, wie ein Moskitonetz oder ein Rollladen (1), der dazu bestimmt ist, an einer Öffnung (26) in einem Rahmen installiert zu werden, wobei das Verfahren einen Erzeugungsschritt durch Drucken durch eine Druckmaschine oder durch Erzeugen durch Computererzeugungsmittel einer oder mehrerer Darstellungen (31, 32) von Schritten zum Zusammenbauen des Objekts (1) und/oder Installieren des Objekts (1) an der gegebenen Stelle (26) umfasst, auf einem oder mehreren Medium zur Anzeige von geordneten Schritten (15, 16), **dadurch gekennzeichnet, dass** es ferner umfasst:
einen zweiten Erzeugungsschritt, durch Drucken durch die Druckmaschine oder durch Erzeugen durch das Computererzeugungsmittel, einer Darstellung der Werkzeuge (27) auf einem Werkzeuganzeigemedium (11), das sich vom Anzeigemedium von Schritten (15, 16) unterscheidet,
einen dritten Erzeugungsschritt, durch Drucken durch die Druckmaschine oder durch Erzeugen durch das Computererzeugungsmittel, einer Darstellung aller nicht zusammengebauten Komponenten (28) auf einem, vom Anzeigemedium der Schritte (15, 16) und der Werkzeuge (11) getrennten Komponentenanzeigeträger (12),
einen vierten Erzeugungsschritt, durch Drucken durch die Druckmaschine oder durch Erzeugen durch das Computererzeugungsmittel, einer Darstellung des gegebenen Ortes (29, 43) mit einer oder mehreren seiner Abmessungen (X, Y) und ohne Darstellung von Komponenten (19-25, 50, 51) in der gegebenen Stellendarstellung (29, 43) auf einem, vom Anzeigemedium der Schritte (15, 16) und der Werkzeuge (14) und Komponenten (12), getrennten Stellenanzeigemedium (13),
einen fünften Erzeugungsschritt durch Drucken durch die Druckmaschine oder durch Erzeugen durch das Computererzeugungsmittel, einer Darstellung für jede gegebene Dimension (X, Y), die auf dem Stellenanzeigemedium (13) dargestellt ist, durchzuführende Aktionen (30) auf einer oder mehreren der Komponenten (19 bis 25, 50, 51), die in der Darstellung der gegebenen Stelle auf dem Komponentenanzeigemedium (12) dargestellt sind, mittels eines oder mehrerer auf dem Werkzeuganzeigemedium (11), dargestellten Werkzeuge (2 bis 10), um eine oder mehrere der Abmessungen dieser einen oder mehreren Komponenten (19 bis 25, 50, 51) auf die gegebene Abmessung einzustellen, auf einem vom Anzeigemedium der Schritte (15, 16), der Werkzeuge (14), der Komponenten (12) und der Stellen (13) gesonderten Aktionsanzeigemedium (14) .

2. Verfahren nach Anspruch 1, bei dem jeweils das zweite, dritte, vierte und fünfte Schritt der Darstellungserzeugung die Erzeugung eines Symbols (35 bis 38) auf dem entsprechenden Anzeigemedium (11 bis 14) umfasst, das für die auf dem entsprechenden Anzeigemedium (11 bis 14) erzeugte Darstellung (27 bis 30) charakteristisch ist, die sich von den Symbolen (35 bis 38) unterscheiden, die für die Darstellungen (27 bis 30) charakteristisch sind, die auf den Anzeigemedien (11 bis 14) während der anderen Darstellungserzeugungsschritte erzeugt werden.

3. Verfahren nach einem der Ansprüche 1 und 2, wobei die Anzeigemedien (11 bis 14) von Werkzeugen, Komponenten, Stellen und Aktionen so geordnet werden, dass sie vor dem Anzeigemedium der Schritte (15, 16) in der Anleitung angeordnet sind.

4. Verfahren nach einem der Ansprüche 1 bis 3, **dadurch gekennzeichnet, dass** das Werkzeuganzeigemedium (11) so geordnet wird, dass er vor dem Komponentenanzeigemedium (12) angeordnet wird.

5. Verfahren nach einem der Ansprüche 1 bis 4, **dadurch gekennzeichnet, dass** das Komponentenanzeigemedium (12) so geordnet wird, dass er vor dem Stellenanzeigemedium (13) angeordnet wird.

6. Verfahren nach einem der Ansprüche 1 bis 5, **dadurch gekennzeichnet, dass** das Stellenanzeigemedium (13) so geordnet wird, dass er vor dem Aktionsanzeigemedium (14) angeordnet wird.

7. Verfahren nach einem der Ansprüche 1 bis 6, umfassend einen ersten Erzeugungsschritt durch Drucken durch die Druckmaschine oder durch Erzeugen durch die Computererzeugungseinrichtung einer Darstellung des zusammengesetzten Objekts (39), auf einem vom Anzeigemedium der Schritte (15, 16), der Werkzeuge (11), der Komponenten (12), der Stellen (13) und der Aktionen gesonderten Objektanzeigemedium (40).

8. Verfahren nach Anspruch 7, **dadurch gekennzeichnet, dass** das Objektanzeigemedium (40) so geordnet wird, dass er vor dem Werkzeuganzeigemedium (11) angeordnet ist.

9. Verfahren nach einem der Ansprüche 1 bis 8, **dadurch gekennzeichnet, dass** die Anzeigemedien (11 bis 16) elektronische Seiten oder Seitenbereiche sind, die auf Computerspeichermitteln gespeichert sind.

10. Datei elektronischer Seiten, gespeichert auf Speichermitteln und ladbar in den Speicher einer Verarbeitungseinheit, die mit einer Druckmaschine verbunden ist, die in der Stellen ist, den Inhalt elektronischer Seiten auf flache physische Medien oder Bereiche solcher Träger, wie Blätter oder Blattbereiche, zu drucken aus Papier, Pappe oder Kunststoff, wobei diese Datei, wenn sie in den Speicher der Verarbeitungseinheit geladen und von dieser verarbeitet wird, die Erzeugung, durch die Maschine zum Drucken einer Anleitung durch das Verfahren nach Anspruch 9 ermöglicht.

11. Elektronische Seitendatei, die auf Speichermitteln gespeichert ist und in den Speicher einer Verarbeitungseinheit geladen werden kann, die mit einem elektronischen Anzeigegerät verbunden ist und den Inhalt elektronischer Seiten auf einem Bildschirm anzeigen kann, wobei diese Datei es zulässt, wenn sie in den Speicher geladen wird und durch die Verarbeitungseinheit verarbeitet wird, die Anzeige einer Mitteilung auf der elektronischen Anzeigevorrichtung durch das Verfahren nach Anspruch 9.

## Claims

1. A method for generating assembly and/or installation instructions for an object (1) by means of one or more tools (2 to 10), said instructions comprising several display media (11 to 16) of the planar physical media type, or areas of such media, such as sheets or areas of sheet of paper, cardboard or plastic, or of the electronic page or page area type, said object comprising several components (19 to 25, 50, 51) and being intended to be installed in a given location (26), such as a mosquito net or a rolling shutter (1) intended to be installed at an opening (26) in a frame, said method comprising a generation step, by printing by a printing machine or by generation by computer generation means, of one or more representations (31, 32) of steps for assembling the object (1) and/or installing the object (1) in the given location (26), on one or several display media (15, 16) in ordered steps, **characterized in that** it further comprises:
a second generation step, by printing by said printing machine or by generation by said computer generation means, of a representation of the tools (27), on a tool display medium (11) distinct from the display of steps (15, 16),
a third generation step, by printing by said printing machine or by generation by said computer generation means, of a representation of all the components (28) not assembled, on a component display medium (12) separate from the display media for steps (15, 16) and tools (14),
a fourth generation step, by printing by said printing machine or by generation by said computer generation means, of a representation of the given location (29, 43) with one or more of its dimensions (X, Y) and without representation of components (19-25, 50, 51) in said given location representation (29, 43) on a location display medium (13) separate from the display media (15, 16) for steps, tools (11) and components (12),
a fifth generation step, by printing by said printing machine or by generation by said computer means for generation, of a representation, for each given dimension (X, Y) represented on the location display medium (13), of actions (30) to be carried out on one or more of the components (19 to 25, 50, 51) represented in said representation of the given location on the component display medium (12), by means of one or more tools (2 to 10) represented on the tool display medium (11), for adjusting one or more of the dimensions of these one or more components (19 to 25, 50, 51) to said given dimension, on an action display medium (14) distinct from the display media for steps (15, 16), tools (11), components (12) and location (13).

2. The method according to claim 1, in which each of the second, third, fourth and fifth steps of representation of generation comprises the generation, on the corresponding display medium (11 to 14), of a symbol (35 to 38) characteristic of the representation (27 to 30) created on said corresponding display medium (11 to 14), distinct from the symbols (35 to 38) characteristic of the representations (27 to 30) created on the display media (11 to 14) during the other representation generation steps.

3. The method according to any one of claims 1 and 2, wherein the display media (11 to 14) for tools, components, location and actions, are ordered so as to be arranged before the steps display media (15, 16) in the instructions.

4. The method according to any one of claims 1 to 3, **characterized in that** the tool display medium (11) is ordered so as to be arranged before the component display medium (12).

5. The method according to any one of claims 1 to 4, **characterized in that** the component display medium (12) is ordered to be disposed before the location display medium (13).

6. The method according to any one of claims 1 to 5, **characterized in that** the location display medium (13) is ordered to be disposed before the action display medium (14).

7. The method according to any one of claims 1 to 6, comprising a first generation step, by printing by the printing machine or by generation by the computer generation means, of a representation of the assembled object (39), on an object display medium (40) separate from the steps (15, 16), tool (11), component (12), location (13) and the action display media (14).

8. The method according to claim 7, **characterized in that** the object display medium (40) is ordered to be disposed before the tool display media (11).

9. The method according to any one of claims 1 to 8, **characterized in that** the display media (11 to 16) are electronic pages or page areas, stored on computer storage means.

10. File of electronic pages, stored on storage means and loadable into the memory of a processing unit associated with a printing machine capable of printing the content of electronic pages on flat physical media, or areas of such media, such as sheets or sheet areas of paper, cardboard, or plastic, this file allowing, when it is loaded into the memory of, and processed by, the processing unit, the generation, by said machine of printing instructions by the method of claim 9.

11. Electronic page file, stored on storage means and loadable into the memory of a processing unit associated with an electronic display device, capable of displaying the content of electronic pages on a screen, this file allowing, when it is loaded into the memory of, and processed by, said processing unit, the display on the electronic display device, of instructions by the method according to claim 9.
